# EUROPÄISCHE PATENTSCHRIFT

(11) **EP 0 717 936 B1**
(45) Veröffentlichungstag und Bekanntmachung des Hinweises auf die Patenterteilung: **03.05.2000**
(21) Anmeldenummer: 95810100.8
(22) Anmeldetag: 16.02.1995
(51) Int. Cl.: A24D 3/16

(54) **Verfahren zur Aromatisierung und/oder Filtrierung von Tabakrauch, Zigarettenendstück zur Durchführung des Verfahrens**
Process for flavouring and/or filtering tobacco smoke, filter tip for carrying out such process
Procédé pour aromatiser et/ou filtrer la fumée de tabac, embout filtrant pour réaliser ce procédé

(30) Priorität: 23.12.1994 CH 391094
(43) Veröffentlichungstag der Anmeldung: 26.06.1996
(73) Patentinhaber: Baumgartner Papiers S.A., CH-1023 Crissier (CH)
(72) Erfinder: Veluz, Serge, CH-1309 Cuarnens (CH)
(74) Vertreter: Werffeli, Heinz R., Dipl.-Ing.ETH.

(56) Entgegenhaltungen:
- EP-A- 0 558 166
- WO-A-94/14346
- BE-A- 673 976
- CH-A- 488 413
- DE-B- 2 636 316
- GB-A- 2 122 473

## Beschreibung

Die Erfindung betrifft ein Verfahren nach dem Oberbegriff des Anspruchs 1, ein Zigarettenendstück, sowie ein Zigarettenfilter, hergestellt gemäss diesem Verfahren.

Es ist aus der CH-A-488,413, der GB-A-2122473 sowie der DE-B-2636316 bereits bekannt, die Kammern von sogenannten Kammerfiltern (in Englisch: Cavity Filter oder Triple Granular Filter) mit unterschiedlichsten rieselfähigem Aromastoff-Träger- und/oder Filtermaterial teilweise zu füllen, da eine vollständige Füllung dieser Kammern mit diesen granulatförmigen Materialien bei bestimmten Tabaksorten geschmacklich einen zu starken und damit negativen Einfluss auf den diese Kammern durchströmenden Tabakrauch hätte und dazu ferner auch noch zu teuer wäre. Wird jedoch eine Filterkammer z.B. nur mit 5% ihres Volumens mit einem solchen Aktivmaterial gefüllt, dann wird über den gesamten Strömungsquerschnitt des vom Raucher in seinen Mund angesogenen Rauchgasstromes gesehen nur ein ganz schmales, kleines Segment des letzteren aromatisiert bzw. filtriert, und dies unter Umständen bei jedem erneuten Zug des Rauchers an einer solchen Zigarette auf unterschiedliche Art und Weise, was in Bezug auf das Geschmacksempfinden eines Rauchers äusserst unerwünscht ist.

Nur teilweise mit rieselfähigem Aktivmaterial gefüllte Kammern bewirken ferner, dass die mit diesen versehenen Zigarettenfilter bei deren Weiterverarbeitung, d.h. bei deren Transport und Verbindung mit dem Tabakteil zur Bildung der Filterzigaretten, bei Verwendung in gewissen Weiterverarbeitungsanlagen wegen ungenügender Stabilität dieser teilgefüllten Kammern kollapsgefährdet sind, was Anlass zu unliebsamen Störungen bei der Weiterverarbeitung solcher Zigarettenfilter geben kann. Ferner weisen Zigarettenfilter mit nur teilweise mit rieselfähigem Aktivmaterial gefüllten Kammern den weiteren Nachteil auf, dass der Tabakrauch beim Durchströmen dieser nur teilweise gefüllten Kammern den Weg des geringsten Strömungswiderstandes nimmt, d.h. durch den nicht gefüllten Teil einer solchen Kammer anstatt durch das granulatförmige Aktivmaterial hindurch strömt, wodurch keine optimale Ausnutzung der Wirkung des letzteren erfolgen kann.

Aufgabe der vorliegenden Erfindung ist vor allem die Schaffung eines Verfahrens, welches die vorangehend angeführten Nachteile der bisherigen Verfahren nicht aufweist, d.h. welches eine sehr genaue Einstellung des Aromatisierungs- und/oder Filtriergrades eines Zigarettenendstückes bezüglich eines durchströmenden Tabakrauches ermöglicht, und/oder eine äusserst stabile, nicht kollapsgefährdete Kammer bildet, und eine optimale Durchströmung und Ausnutzung des in einer solchen Kammer sich befindenden granulatförmigen Aktivmaterials bewirkt.

Diese Aufgabe wird bei einem Verfahren der eingangs genannten Art erfindungsgemäss nach dem Kennzeichen des Anspruchs 1 gelöst.

Zweckmässige Weiterausgestaltungen des erfindungsgemässen Verfahrens sind Gegenstand der Ansprüche 2 bis 9.

Gegenstand der Erfindung ist ferner ein Zigarettenendstück nach Anspruch 10.

Gegenstand der Erfindung ist ausserdem eine Verwendung des erfindungsgemässen Zigarettenendstückes nach Anspruch 12.

Nachstehend wird die Erfindung anhand der Zeichnung beispielsweise näher erläutert.

Wie aus der Zeichnung ersichtlich, ist eine Zigarette Z (zur besseren Sichtbarkeit in vergrössertem Massstab dargestellt) mit einem Tabakteil T versehen, welcher über ein sogenannten Tipping-Papierstreifen 4 mit einem Kammerfilter verbunden ist. Das Kammerfilter besteht aus den beiden Stöpseln 5 und 6, welche zur Bildung einer dazwischen sich befindenden Kammer 1 auf bekannte Weise mit einem Umhüllungsstreifen 7 verbunden sind.

Bei der Herstellung der Kammerfilter wird zuerst wird auf Grund der gewünschten Aromatisier- und/oder Filtrierwirkung des in eine Kammer 1 einzufüllenden Aktivmaterial-Granulats 2, die Menge desselben, z.B. von rieselfähiger Aktivkohle, sowie die zur praktisch vollständigen Füllung der entsprechenden Kammer 1 erforderliche Menge an in vorbei strömendem Tabakrauch nicht aktivem rieselfähigem Füllmaterial, z.B. nicht aktiver Holzkohle 3 oder Griess, und dadurch das erforderliche Mischungsverhältnis bestimmt.

Darauf kann dieses in diese Filterkammern einzufüllende rieselfähige Granulatgemisch auf einfache Weise sehr exakt mit diesem vorher bestimmten Mischungsverhältnis an Aktivkohle 2 und nicht aktiver Holzkohle 3 und mit äusserst gleichmässiger Verteilung der beiden Mischungskomponenten untereinander hergestellt und z.B. mittels einer aus der CH-A-604 574 bekannten Einrichtung in die Kammern 4 einer herzustellenden Zigarettenfiltereinheit eingeführt werden.

Bei vollständig mit diesem Gemisch oder Gemenge gefüllten Kammern 1 ist die in diesen Kammern 1 sich befindende Menge an rieselfähiger Aktivkohle 2 dadurch äusserst genau, so dass auf diese Weise zwischen verschiedenen Kammern 1 keine relevante Differenz an eingefüllter Aktivmaterialmenge 2 bzw. Filtrierwirkung feststellbar ist.

Auf diese Weise sind auch relativ kleine Mengen an rieselfähiger Aktivkohle, die z.B. nur 20% des Kammervolumens beanspruchen, äusserst gleichmässig über das gesamte Kammervolumen verteilt im aus nicht aktiver, rieselfähiger Holzkohle bestehenden Füllmaterial 3 abestützt, angeordnet, und die Gefahr, dass eine derart gefüllte und dadurch innerlich mittels des eingefüllten rieselfähigen Granulatmaterials abgestützte Kammer 1 bei der weiteren Verarbeitung der derart hergestellten Zigarettenfiltereinheiten gebannt.

Durch die dadurch erzielte äusserst gleichmässige Verteilung der Aktivkohlenbestandteile 2 über das gesamte Kammervolumen wird auch eine äusserst gleichmässige Anströmung sämtlicher in dieser Kammer 1 sich befindenden Aktivkohlenbestandteile 2 und dadurch wiederum eine optimale Ausnutzung von deren Adsorbtionswirkung auf den durchströmenden Tabakrauch erzielt.

Zur Erzielung möglichst gleicher Aromatisier- bzw. Filtriereigenschaften ist zwischen verschiedenen Zigarettenfiltereinheiten eine möglichst gute Füllung der einzelnen Kammern 1 mit dem Gemisch aus gegenüber dem durchströmenden Tabakrauch aktiven und nicht aktiven rieselfähigen Material 2,3 anzustreben, wobei jedoch in der Praxis je nach dem verwendeten System zur Abfüllung dieses Gemisches in die einzelnen Kammern 1 ein maximaler Kammerfüllungsgrad von bloss etwa 95 bis 97% des Kammervolumens erzielbar ist, was jedoch gegenüber den bisher bekannten Verfahren bei Verwendung von wesentlich geringeren Volumen an Aktivematerial pro Kammer als das Kammervolumen, immer noch ganz wesentliche Vorteile bewirkt.

## Patentansprüche

1. Verfahren zur Herstellung eines Zigarettenendstückes, welches zur Aromatisierung und/oder Entfernung von bestimmten Rauchgasbestandteilen von aus bzw. aus einer Zigarette abgesogenem Tabakrauch mittels einem in einer mit einem bestimmten Kammervolumen (V_{c}) versehenen Kammer (1) des Zigarettenendstückes angeordneten rieselfähigen Aromastoffträger- bzw. Filtriermaterials (2) bestimmt ist, dadurch gekennzeichnet, dass man auf bekannte Weise die zur Erzielung einer bestimmten Aromatisier- bzw. Filtrierwirkung erforderliche Volumenmenge (V_{ac}) eines in die Kammer (1) einzufüllenden, mit Aromastoffen beladenen, rieselfähigen Trägermaterials und/oder eines rieselfähigen Filtriermaterials als aktives Material (2) bestimmt, darauf anhand des bekannten Kammervolumens (V_{c}) das für das rieselfähige aktive Material nicht erforderliche, d.h. mit mindestens einem gegenüber durchströmenden Tabakrauch in aktiven, rieselfähigen Material (V_{inac}, 3) zu füllenden Kammerrestvolumen (Vᵣ), d.h. Vᵣ = V_{c} - V_{ac} = V_{inac}, und damit das Mischungsverhältnis, d.h. V_{ac} : Vᵣ bzw. V_{ac} : V_{inac}, von rieselfähigem aktiven Material (V_{ac}) zu rieselfähigem inaktiven Material (V_{inac}) bestimmt, danach entsprechend diesem derart ermittelten Mischungsverhältnis, d.h. V_{ac} : V_{inac}, ein möglichst homogenes Gemisch an gegenüber durchströmendem Tabakrauch aktivem und inaktivem rieselfähigen Material (3) bewirkt, und dann die Kammer (1) des Mundstückes mindestens zu 95 Vol.-% mit dieser Mischung (2, 3) füllt und verschliesst.

2. Verfahren nach Anspruch 1, dadurch gekennzeichnet, dass man durch entsprechende Materialauswahl das rieselfähige aktive Aromastoffträger- bzw. Filtriermaterial volumenmässig vor dem Einfüllen in diese Kammer (1) mit mindestens der gleichen Volumenmenge des gegenüber durchströmendem Tabakrauch nicht aktivem rieselfähigem Material (3) vermischt.

3. Verfahren nach Anspruch 1, dadurch gekennzeichnet, dass man die Aromatisier- bzw. Adsorptionswirkung des entsprechenden Träger- bzw. Filtriermaterials (2) durch Vermischen desselben mit dem gegenüber durchströmendem Tabakrauch nicht aktivem rieselfähigem Material (3) in einem bestimmten Mischungsverhältnis auf den nachher gewünschten Aromatisier- bzw. Filtrierwert einstellt, und die Kammer (1) des Mundstückes mindestens annähernd vollständig mit dieser Mischung (2,3) füllt.

4. Verfahren nach einem der Ansprüche 1 bis 3, dadurch gekennzeichnet, dass man als aktives Träger- oder Filtriermaterial (2) mindestens zum Teil rieselfähiges Silikagel verwendet.

5. Verfahren nach einem der Ansprüche 1 bis 3, dadurch gekennzeichnet, dass man als aktives Träger- und Filtriermaterial (2) mindestens zum Teil rieselfähiges Magnesiumsilikat verwendet.

6. Verfahren nach einem der Ansprüche 1 bis 4, dadurch gekennzeichnet, dass man als Filtriermaterial (2) mindestens zum Teil rieselfähige Aktivkohle verwendet.

7. Verfahren nach einem der Ansprüche 1 bis 6, dadurch gekennzeichnet, dass man als gegenüber durchströmendem Tabakrauch nicht aktives, rieselfähiges Material nicht aktive Kohle, z.B. nicht aktive Holzkohle (3), verwendet, deren Granulatgrösse vorzugsweise im Bereich von 0,2 bis 1,5mm Durchmesser liegt.

8. Verfahren nach einem der Ansprüche 1 bis 7, dadurch gekennzeichnet, dass das nicht aktive rieselfähige Material (3) mindestens annähernd die gleiche Dichte wie das aktive rieselfähige Träger- oder Filtriermaterial (2) aufweist.

9. Verfahren nach einem der Ansprüche 1 bis 8, dadurch gekennzeichnet, dass das nicht aktive rieselfähige Material (3) mindestens annähernd die gleiche Granulometrie wie das aktive rieselfähige Träger- oder Filtriermaterial (2) aufweist.

10. Zigarettenendstück hergestellt gemäss dem Verfahren nach einem der Ansprüche 1 bis 9, dadurch gekennzeichnet, dass es eine ein aus mindestens mit Aromastoffen beladenes aktives Trägermaterial und/oder ein aktives Filtriermaterial (2) sowie gegenüber durchströmendem Tabakrauch inaktives rieselfähiges Füllmaterial (3) bestehendes homogenes Gemisch enthaltende Kammer (1) aufweist, wobei diese Kammer (1) mindestens zu 95% mit dem Gemisch gefüllt ist.

11. Zigarettenendstück nach Anspruch 10, dadurch gekennzeichnet, dass es als Zigarettenfilter ausgebildet ist.

## Claims

1. A process for producing a cigarette end piece, which is determined to aromatize and/or to remove selected smoke fume constituents from tobacco smoke resp. tobacco smoke drawn from a cigarette, by means of a flowable aroma carrier respective filtration material (2) which is arranged in a cavity (1) of a certain cavity volume (V_{c}), characterized by evaluating according known manner the quantity (V_{ac}) to be filled into the cavity (1) of flowable carrier material charged with aromatic substances and/or flowable filtration material as active material (2) which is necessary to achieve a desired activity of aromatization respective a desired degree of filtration, thereupon evaluating on the basis of the known cavity volume (V_{c}) the remaining cavity volume (Vᵣ) which is not required for the flowable active material, i.e. to be filled with at least one against flowing through tobacco smoke inactive flowable material (V_{inac}, 3), i.e. Vᵣ = V_{c} - V_{ac} = V_{inac}, and therefore the mixing ratio, i.e. V_{ac} : Vᵣ resp. V_{ac} : V_{inac}, of flowable active material (V_{ac}) to flowable inactive material (V_{inac}), thereupon according this such evaluated mixing ratio, i.e. V_{ac} : V_{inac}, preparing a as homogenous as possible mixture of flowable material (3) which is active resp. inactive with respect to tobacco smoke flowing therethrough, and then filling the cavity (1) of the mouthpiece to at least 95% by volume with said mixture and sealing of it.

2. A process acording claim 1, characterized by that the flowable active aroma carrier resp. filtration material is mixed by volume, before being put into this cavity (1), with at least the same volume quantity of the flowable material (3) which is inactive with respect to tobacco smoke flowing through by selecting respective materials.

3. A process according claim 1, characterized by that the activity of aromatization or adsorption of the corresponding carrier material or filtration material (2) is adjusted to the degree of aromatization or filtration which is subsequently desired, by mixing it with the flowable material (3) which is inactive with respect to tobacco smoke flowing through in a certain mixing ratio, and the cavity (1) of the mouthpiece is at least approximately completely filled with this mixture (2,3).

4. A process as claimed in one of the claims 1 to 3, characterized by that flowable silica gel is at least partially used as the active carrier material or filtration material (2).

5. A process as claimed in one of the claims 1 to 3, characterized by that flowable magnesium silicate is at least partially used as the active carrier material and filtration material (2).

6. A process as claimed in one of the claims 1 to 4, characterized by that flowable activated charcoal is at least partially used as the filtration material (2).

7. A process as claimed in one of the claims 1 to 6, characterized by that inactive charcoal, for example inactive wood charcoal (3), whereof the granule size is preferably in the range from 0,2 to 1,5 mm diameter, is used as the flowable material which is inactive with respect to tobacco smoke flowing through.

8. A process as claimed in one of the claims 1 to 7, characterized by that the inactive flowable material (3) has at least approximately the same density as the active flowable carrier material or filtration material (2).

9. A process as claimed in one of the claims 1 to 8, characterized by that the inactive flowable material (3) has at least approximately the same granulometry as the active flowable carrier or filtration material (2).

10. A cigarette end piece produced according to the process of one of the claims 1 to 9, characterized by having a cavity (1) containing a homogenous mixture at least of active carrier material charged with aromatizing products and/or an active filtration material (2), and flowable filling material (3) inactive with respect to tobacco smoke flowing through, whereby this cavity (1) being filled to at least by 95% with the mixture.

11. A cigarette end piece according to claim 10, characterized by that it is realized as cigarette filter.

## Revendications

1. Procédé pour la fabrication d'un bout de cigarette qui est destiné à l'aromatisation et/ou à l'élimination de constituants déterminés provenant de, respectivement constitués par la fumée de tabac aspirée à partir d'une cigarette au moyen d'une matière de filtration, respectivement d'une matière de support de substances aromatisantes apte au ruissellement (2) disposée dans une chambre (1) du bout de cigarette, munie d'un volume de chambre déterminé (V_{c}), caractérisé en ce qu'on détermine de manière connue la quantité de volume (V_{ac}) d'une matière de support apte au ruissellement chargée de substances aromatisantes et destinée à remplir la chambre (1) et/ou d'une matière de filtration apte au ruissellement à titre de matière active (2), requise pour obtenir un effet de filtration, respectivement d'aromatisation déterminé; ensuite, sur base du volume de chambre connu (V_{c}), on détermine le volume restant de la chambre à remplir (Vᵣ), c'est-à-dire Vᵣ = V_{c} - V_{ac} = V_{inac}, non requis pour la matière active apte au ruissellement, c'est-à-dire qui doit être rempli avec au moins une matière V_{inac} (3) apte au ruissellement inactive vis-à-vis de la fumée de tabac qui la traverse, partant le rapport de mélange, c'est-à-dire V_{ac} : Vᵣ, respectivement V_{ac} : Vinac de la matière active (V_{ac}) apte au ruissellement à la matière inactive (V_{inac}) apte au ruissellement; ensuite, en fonction de ce rapport de mélange déterminé de cette manière, c'est-à-dire V_{ac} : V_{inac}, on prépare un mélange le plus homogène possible d'une matière apte au ruissellement active vis-à-vis de la fumée de tabac qui la traverse et inactive vis-à-vis de cette dernière; ensuite, on remplit la chambre (1) du bout au moins jusqu'à concurrence de 95% en volume avec ce mélange (2, 3) et on l'obture.

2. Procédé selon la revendication 1, caractérisé en ce qu'on mélange, via une sélection de matière correspondante, la matière de filtration, respectivement la matière de support de substances aromatisantes active apte au ruissellement, en fonction du volume, avant le remplissage de cette chambre (1), avec au moins la même quantité volumique de la matière (3) apte au ruissellement inactive vis-à-vis de la fumée de tabac qui la traverse.

3. Procédé selon la revendication 1, caractérisé en ce qu'on règle l'effet d'adsorption, respectivement d'aromatisation de la matière de support, respectivement de la matière de filtration (2) correspondante par mélange de cette dernière avec la matière (3) apte au ruissellement inactive vis-à-vis de la fumée de tabac qui la traverse dans un rapport de mélange déterminé pour obtenir la valeur d'aromatisation, respectivement de filtration désirée par la suite, et on remplit la chambre (1) du bout au moins de manière pratiquement complète avec ce mélange (2, 3).

4. Procédé selon l'une quelconque des revendications 1 à 3, caractérisé en ce qu'on utilise, à titre de matière de support ou de filtration active (2), du gel de silice manifestant une aptitude au moins partielle au ruissellement.

5. Procédé selon l'une quelconque des revendications 1 à 3, caractérisé en ce qu'on utilise, à titre de matière de support et de filtration active (2), du silicate de magnésium manifestant une aptitude au moins partielle au ruissellement.

6. Procédé selon l'une quelconque des revendications 1 à 4, caractérisé en ce qu'on utilise, à titre de matière de filtration (2), du charbon actif manifestant une aptitude au moins partielle au ruissellement.

7. Procédé selon l'une quelconque des revendications 1 à 6, caractérisé en ce qu'on utilise, à titre de matière apte au ruissellement inactive vis-à-vis de la fumée de tabac qui la traverse, du charbon inactif, par exemple du charbon de bois inactif (3) dont la granulométrie correspond de préférence à un diamètre dans le domaine de 0,2 à 1,5 mm.

8. Procédé selon l'une quelconque des revendications 1 à 7, caractérisé en ce que la matière inactive (3) apte au ruissellement présente au moins approximativement la même densité que celle de la matière de support ou de filtration active (2) apte au ruissellement.

9. Procédé selon l'une quelconque des revendications 1 à 8, caractérisé en ce que la matière inactive (3) apte au ruissellement présente au moins approximativement la même granulométrie que celle de la matière de support ou de filtration active (2) apte au ruissellement.

10. Bout de cigarette fabriqué conformément au procédé selon l'une quelconque des revendications 1 à 9, caractérisé en ce qu'il présente une chambre (1) contenant un mélange homogène constitué par au moins une matière de support active chargée de substances aromatisantes et/ou une matière de filtration active (2), ainsi que par une matière de remplissage (3) apte au ruissellement inactive vis-à-vis de la fumée de tabac qui la traverse, cette chambre (1) étant remplie, au moins jusqu'à concurrence de 95%, avec le mélange.

11. Bout de cigarette selon la revendication 10, caractérisé en ce qu'il est réalisé sous la forme d'un filtre pour cigarettes.
